# EUROPÄISCHE PATENTSCHRIFT

(11) **EP 2 037 177 B1**
(45) Veröffentlichungstag und Bekanntmachung des Hinweises auf die Patenterteilung: **30.04.2014**
(21) Anmeldenummer: 08105208.6
(22) Anmeldetag: 02.09.2008
(51) Int. Cl.: F24C 3/08, F24C 15/10

(54) **Gaskochfeld**
Gas hob
Champ de cuisson

(30) Priorität: 11.09.2007 DE 102007043259
(43) Veröffentlichungstag der Anmeldung: 18.03.2009
(73) Patentinhaber: BSH Bosch und Siemens Hausgeräte GmbH, 81739 München (DE)
(72) Erfinder: van Rongen, Thomas, 5737 PG Lieshout (NL)

(56) Entgegenhaltungen:
- WO-A1-92/06335
- WO-A1-2006/006881
- FR-A1- 2 701 542
- JP-A- 2003 247 726

## Beschreibung

Die Erfindung betrifft ein Gaskochfeld und ein Verfahren zum Betreiben eines solchen Gaskochfelds.

Aus DE 102 35 774 A1 ist ein Küchenfunktionsblock bekannt, der unter anderem eine Gaskochzone mit einem Gasbrenner und Topfauflageelementen aufweist. Im deaktivierten Zustand der Funktionsgruppen stellt die oberseitige Oberfläche des Küchenfunktionsblocks eine im Wesentlichen glatte, ästhetisch ansprechende und einfach zu reinigende Ebene dar. Zur Aktivierung der Gaskochzone werden der Brenner und die die Topfauflageelemente aus der Oberfläche durch entsprechende Durchführungen nach oben herausgefahren. Nachteilig dabei ist, dass eine Bewegung des Brenners auch eine Bewegung der Gaszuleitung nach sich zieht. Zudem ist eine Reinigung von durch die Spalte der Durchführungen gelangendem Schmutz sehr aufwendig.

WO 92/06335 offenbart eine Kochanordnung für einen Küchenherd oder ein Kochfeld mit einer Kochplatte und wenigstens einem Wärmegenerator, der einen Behälter erwärmen kann, ohne direkt damit in Kontakt zu stehen. Dazu weist die Kochplatte eine Öffnung auf, die jedem Wärmegenerator zugeordnet ist und eine direkte Wirkung des Generators über diese Öffnung erlaubt, wenn der entsprechende Wärmegenerator benutzt wird, und wobei versenkbare Schließeineinrichtungen wie bewegliche Deckel der Öffnung zugeordnet sind, wobei die versenkbaren Schließeinrichtungen jeder Öffnung zugeordnet sind, um die zugehörige Öffnung zu verschließen, wenn der Wärmegenerator nicht benutzt wird, wobei der bewegliche Deckel mit der Oberfläche der Kochplatte fluchtet, wobei motorgetriebene Mittel bereitgestellt sind, um den beweglichen Deckel zu versenken, um den Wärmegenerator zu dessen Nutzung freizulegen.

Es ist die Aufgabe der vorliegenden Erfindung, eine Möglichkeit zum sicheren Betrieb einer einfach zu reinigenden Gaskochzone bereitzustellen.

Diese Aufgabe wird mittels eines Gaskochfelds nach Anspruch 1 und mittels Verfahren nach Anspruch 8 und 9 gelöst. Vorteilhafte Ausgestaltungen sind insbesondere den Unteransprüchen entnehmbar.

Das Gaskochfeld weist mindestens eine Gaskochzone mit jeweils einem - z. B. einkreisigen oder zweikreisigen - Gasbrenner und mindestens einem Topfauflageelement auf. Der Gasbrenner und das mindestens eine Topfauflageelement sind in einer abgesenkten Kochmulde angeordnet. Ferner ist eine die Kochmulde abdeckende und in diese absenkbare Kochmuldenabdeckung vorhanden, welche Ausnehmungen zur Durchführung des Gasbrenners und des mindestens einen Topfauflageelements aufweist.

Diese Anordnung kann bei hochgefahrener Kochmuldenabdeckung leicht abgewischt werden. Es ergibt sich ein optisch hochwertiger Eindruck. Da sich der Gasbrenner nicht bewegt, ist das Gaszufuhrsystem einfacher und verlässlicher als bei einem bewegten Gasbrenner. Zudem kann die Oberfläche der Gaskochzone im hochgefahrenen Zustand als Arbeitsfläche verwendet werden.

Vorzugsweise ist die Kochmuldenabdeckung in einer geöffneten Stellung zum Betrieb des Gasbrenners und der Topfauflageelemente abgesenkt und schließt in einer geschlosse-nen Stellung mit dem Rand der Kochmulde, mit der Oberseite des Gasbrenners und mit einer Oberseite des Topfauflageelements bündig ab.

Das Gaskochfeld muss jedoch im Bereich der Gaskochzone nicht eben sein, sondern kann beispielsweise auch Erhebungen aufweisen. Zur Herstellung einer besonders hochwertigen Optik und einer besonders leichten Reinigbarkeit liegen jedoch in der geschlossenen Stellung die Oberseiten der Kochmuldenabdeckung, des Gasbrenners und des Topfauflageelements im Wesentlichen eben zueinander. In anderen Worten ist im Bereich dieser Elemente die Oberseite im Wesentlichen eben, insbesondere horizontal eben ausgeführt.

Der Gaskochzone ist jeweils mindestens ein Bedienelement zugeordnet ist, typischerweise ein Drehknebel eines entsprechenden Gashahns. Das mindestens eine Bedienelement kann beispielsweise vorderseitig angeordnet sein. Auch können mehr als ein Bedienelement vorhanden sein, z. B. ein Kochzonenaktivierungsschalter und ein Gasregel-Drehknebel. In diesem Fall kann z. B. mittels des Kochzonenaktivierungsschalters die Kochmuldenabdeckung zwischen dem geöffneten und dem geschlossenen Zustand hin- und hergefahren werden. Auch können Bedienelemente, z. B. Timerschalter, mehreren Kochzonen zugeordnet sein und mittels eines Kochzonenauswahlschalters dynamisch zugeteilt werden. Es ist zur besonders einfachen Bedienung und Reinigbarkeit vorteilhaft, wenn mindestens ein einer Kochzone zugeordnetes Bedienelement, insbesondere der Gasregelschalter, in der geöffneten Stellung aus einer zugehörigen Bedienelement-Durchführung einer Bedienoberfläche des Gaskochfelds herausragt und in der geschlossenen Stellung mit der zugehörigen Bedienelement-Durchführung bündig abschließt. Insbesondere bevorzugt wird dann eine Variante, bei der die Bedienoberfläche des Gaskochfelds oberseitig ist, sie also mit der Gaskochzone in dergleichen Oberfläche liegt.

Es wird insbesondere bevorzugt, wenn das Gaskochfeld im geschlossenen Zustand eine im Wesentlichen ebene Oberfläche aufweist.

Zur Reinigung auch von Rückständen, welche unter die Topfmuldenabdeckung gelangt sind, ist die Kochmuldenabdeckung in einer Reinigungsstellung über den Rand der Kochmulde hochfahrbar und insbesondere aus dieser Stellung abnehmbar.

Das Gaskochfeld kann als eigenständiges Haushaltsgerät ausgeführt sein, in Kombination mit einem Backofen als Gasherd oder besonders vorteilhaft als Küchenfunktionsblock oder mit anderen Funktionen, z. B. einem Herd, einem Toaster, einer Spüle usw., als Teil eines Küchenfunktionsblocks, beispielsweise nach DE 102 35 774.

Beim Verfahren zum Betreiben eines Gaskochfelds, dem mindestens ein Bedienelement zu dessen Betrieb zugeordnet ist, wird zum Übergang aus der geschlossenen Stellung in die geöffnete Stellung das Bedienelement eingedrückt, wodurch die Kochmuldenabdeckung in die Kochmulde abgesenkt wird und das Bedienelement aus der Bedienoberfläche hochgefahren wird, z. B. durch Federkraft hochspringt. Dadurch kann auf ein gesondertes Kochzonenaktivierungselement verzichtet werden.

Beim Verfahren zum Betreiben eines Gaskochfelds, dem mindestens ein Bedienelement zugeordnet ist, wird zum Übergang aus der geöffneten Stellung in die geschlossene Stellung das Bedienelement wiederum eingedrückt, wodurch die Kochmuldenabdeckung aus der Kochmulde hochgefahren wird und das Bedienelement in die Bedienoberfläche eingefahren wird.

Es wird besonders bevorzugt, wenn das Bedienelement in der geöffneten Stellung zur Gasregelung verwendet wird.

Im Folgenden wird die Erfindung anhand nicht-einschränkender Ausführungsbeispiele schematisch genauer beschrieben. Dabei sind zur einfacheren Darstellung gleiche oder gleichwirkende Elemente mit gleichen Bezugsziffern versehen.
- FIG 1: zeigt in Ansicht von schräg vorne ein Gaskochfeld;
- FIG 2: zeigt in Schrägansicht eine Gaskochzone in geöffneter Stellung;
- FIG 3: zeigt in Schrägansicht eine Gaskochzone in geschlossener Stellung;
- FIG 4: zeigt in Schrägansicht eine Gaskochzone in einer Reinigungsstellung.

FIG 1 zeigt ein im Wesentlichen quaderförmiges Gaskochfeld 1 mit einer oberseitig planen Bedienoberfläche 2, in der in Reihe vier rechteckige Gaskochzonen 3 mit jeweils einem zugehörigen Bedienelement 4 angeordnet sind. Die Gaskochzonen 3 weisen jeweils einen mittig angeordneten ein- oder zweikreisigen Gasbrenner 5 und darum symmetrisch angebracht je vier Topfauflageelemente auf. Die Bedienelemente 4 sind als Gasregel-Drehknebel zu Ansteuerung eines Gashahns zum Brenner 5 ausgeführt.

Der Gasbrenner 5 und die Topfauflageelemente 6 sind in einer abgesenkten Kochmulde 7 angeordnet. In der Kochmulde 7 ist eine diese abdeckende, absenkbare Kochmuldenabdeckung 8 vorhanden, welche Ausnehmungen zur Durchführung des Gasbrenners 5 und des Topfauflageelements 6 aufweist.

Das äußerst linke und die beiden am weitesten rechts angeordneten Gaskochzonen befinden sich in einer geschlossenen Stellung, bei der die Oberseite eine im Wesentlichen geschlossene, ebene Oberfläche darstellt. Insbesondere schließt die Kochmuldenabdeckung 8 mit dem Rand 9 der Kochmulde 7, mit der Oberseite des Gasbrenners 5 und mit einer Oberseite des jeweiligen Topfauflageelements bündig ab. In dieser Stellung schließt das zugehörige Bedienelement 4 mit seiner planen Oberseite ebenfalls bündig mit der Bedienoberfläche 2 ab.

In einer geöffneten Stellung, welche durch die zweite Gaskochzone von links dargestellt ist, ist die Kochmuldenabdeckung 8 zum Betrieb des Gasbrenners 5 und der Topfauflageelemente 6 abgesenkt, so dass diese nach oben über die Kochmuldenabdeckung hervorstehen. In der geöffneten Stellung ragt das zugehörige Bedienelement 4 zur Betätigung durch den Nutzer aus der Bedienoberfläche 2 nach oben heraus.

Zum Übergang von der geschlossenen in die geöffnete Stellung wird das (dann noch in die Bedienoberfläche 2 eingelassene) Bedienelement 4 nach unten eingedrückt. Daraufhin fährt es durch einen Federmechanismus angetrieben aus der Bedienoberfläche 2 nach oben. Dadurch ausgelöst wird die Kochmuldenabdeckung mittels eines geeigneten Hebemechanismus' in die Kochmulde abgesenkt, z. B. mittels eines Schrittmotors, der an die Abdeckung 8 angelenkt ist. Die Gaskochzone 3 ist nun betriebsbereit, die Gaszufuhr kann auf bekannte Weise durch Drehung des Bedienelements 4 reguliert werden.

Zum Übergang aus der geöffneten Stellung in die geschlossene Stellung wird das Bedienelement wiederum bis unter die Bedienoberfläche 2 eingedrückt, wobei es nun nur bis in eine mit der Bedienoberfläche 2 bündige Stellung zurückspringt. Dadurch ausgelöst wird die Kochmuldenabdeckung aus der Kochmulde auf die Höhe der Bedienoberfläche 2 hochgefahren.

Das Gaskochfeld ist als eigener Küchenfunktionsblock gezeigt, kann alternativ aber auch als Teil eines Küchenfunktionsblocks ausgestaltet sein, welcher noch andere Funktionselemente umfasst, wie sie beispielsweise in DE 102 35 774 offenbart sind. Auch kann das Gaskochfeld als eigenständiges Haushaltsgerät oder als Teil eines Gasherds ausgestaltet sein.

FIG 2 zeigt die Gaskochzone 3 aus FIG 1 in einer geöffneten (heruntergefahrenen) Stellung mit höherer Genauigkeit. Der Rand 9 der Kochmulde 7, der Brenner 5, die Topfauflageelemente 6 das Bedienelement 4 sind oberseitig eben ausgeführt, ihre Oberseite liegt auf der Ebene der Bedienoberfläche 2. Die ebene Kochmuldenabdeckung 8 ist so weit heruntergefahren, dass kreisförmige Gasaustrittsöffnungen (ohne Bezugszeichen) freigelegt sind, aus denen Gas zur Erwärmung eines auf den Topfauflageelementen 6 aufgesetzten Kochgeschirrs austreten kann. Die Gasbrennerdurchführung 10 und die Topfauflageelementdurchführungen 11 der Kochmuldenabdeckung 8 sind so bemessen, dass die Kochmuldenabdeckung 8 sich ohne Behinderung durch den Gasbrenner 5 und die Topfauflageelemente 6 auf- und abbewegen kann, aber ansonsten eine möglichst kleine Spaltbreite verbleibt, damit möglichst wenig Schmutz durch die Durchführungen 10,11 in die Kochmulde 7 herabfällt. Die Oberseiten sind aus gebürstetem Edelstahl. Auch eine Bedienelementdurchführung 12 zur Durchführung des Bedienelements 4 ist möglichst knapp bemessen.

FIG 3 zeigt eine Gaskochzone 3 aus FIG 1 in einer geschlossenen (hochgefahrenen) Stellung der Kochmuldenabdeckung 8. Die Kochmuldenabdeckung 8, die Bedienoberfläche 2, der Rand 9 der Kochmulde, der Brenner 5 und die Topfauflageelemente 6 liegen mit ihrer Oberseite im wesentlichen auf einer Ebene. Dadurch wird eine leichte Reinigbarkeit der Kochzone 3 bzw. Bedienoberfläche 2 erreicht und zudem ein ansprechendes, klares Design. Auch kann die Oberfläche der Kochzone 3 als Arbeitsfläche dienen.

FIG 4 zeigt eine Gaskochzone 3 in einer Reinigungsstellung mit aus der Ebene der Bedienoberfläche 2 hoch- bzw. herausgefahrener Topfmuldenabdeckung 8. Diese wird, wie aus dem hochgefahrenen bzw. hervorstehenden Bedienelement 4 ersichtlich, aus der geöffneten Stellung heraus aktiviert, z. B. durch Drehen des Bedienelements 4 nach hinten über die Nullstellung hinaus, wodurch auch sichergestellt ist, dass kein Gas fließt. In der Reinigungsstellung ist die Topfabdeckung 8 einfach abnehmbar, so dass sie und auch die Kochmulde einfach reinigbar sind.

Selbstverständlich ist die vorliegende Erfindung nicht auf die gezeigten Ausführungsbeispiele beschränkt.

So können die Bedienelemente zum Hoch- und Herunterfahren der Kochmuldenabdeckung auch an einer anderen Bedienoberfläche als der Oberseite angebracht werden. Auch kann insbesondere dann das Bedienelement nicht versenkbar oder ausfahrbar gestaltbar sein. Auch sind andere und / oder mehrere Bedienelemente verwendbar.

### Bezugszeichenliste

- 1: Gaskochfeld
- 2: Bedienoberfläche
- 3: Gaskochzone
- 4: Bedienelement
- 5: Gasbrenner
- 6: Topfauflageelement
- 7: Kochmulde
- 8: Kochmuldenabdeckung
- 9: Rand der Kochmulde
- 10: Gasbrennerdurchführung
- 11: Topfauflageelementdurchführung
- 12: Bedienelementdurchführung

## Patentansprüche

1. Gaskochfeld (1), aufweisend mindestens eine Gaskochzone (3) mit jeweils einem Gasbrenner (5) und mindestens einem Topfauflageelement (6) **dadurch gekennzeichnet, dass**
- der Gasbrenner (5) und das Topfauflageelement (6) in einer abgesenkten Kochmulde (7) angeordnet sind und wobei
- eine in der Kochmulde (7) absenkbare Kochmuldenabdeckung (8) vorhanden
- die Kochmuldenabdeckung (8) Ausnehmungen zur Durchführung des Gasbrenners (5) und des Topfauflageelements (6) aufweist und
- der Kochmulde (7) mindestens ein Bedienelement (4) zugeordnet ist, mittels dessen die Kochmuldenabdeckung (8) absenkbar und hochfahrbar ist.

2. Gaskochfeld (1) nach Anspruch 1, **dadurch gekennzeichnet, dass** die Kochmuldenabdeckung (8)
- in einer geöffneten Stellung zum Betrieb des Gasbrenners (5) und der Topfauflageelemente (6) abgesenkt ist und
- in einer geschlossenen Stellung mit dem Rand (9) der Kochmulde (7), mit der Oberseite des Gasbrenners (5) und mit einer Oberseite des mindestens einen Topfauflageelements (6) bündig abschließt.

3. Gaskochfeld (1) nach Anspruch 2, **dadurch gekennzeichnet, dass** in der geschlossenen Stellung die Oberseiten der Kochmuldenabdeckung (8), des Gasbrenners (5) und des Topfauflageelements (6) im Wesentlichen eben zueinander liegen.

4. Gaskochfeld (1) nach einem der vorhergehenden Ansprüche, **dadurch gekennzeichnet, dass** der Gaskochzone (3) jeweils mindestens ein Bedienelement (4) zugeordnet ist, das
- in der geöffneten Stellung aus einer zugehörigen Bedienelement-Durchführung (12) einer Bedienoberfläche (2) des Gaskochfelds (1) herausragt und
- in der geschlossenen Stellung eine Oberseite des Bedienelements (4) mit der , zugehörigen Bedienelement-Durchführung (12) bündig abschließt.

5. Gaskochfeld (1) nach Anspruch 4, **dadurch gekennzeichnet, dass** es im geschlossenen Zustand eine im Wesentlichen ebene Oberfläche aufweist.

6. Gaskochfeld (1) nach einem der vorhergehenden Ansprüche, **dadurch gekennzeichnet, dass** die Kochmuldenabdeckung (8) in einer Reinigungsstellung über den Rand (9) der Kochmulde (7) hochfahrbar ist, und insbesondere abnehmbar ist.

7. Gaskochfeld (1) nach einem der vorhergehenden Ansprüche, **dadurch gekennzeichnet, dass** das Gaskochfeld (1) als Küchenfunktionsblock oder als Teil eines Küchenfunktiohsblocks ausgestaltet ist.

8. Verfahren zum Betreiben eines Gaskochfelds (1) nach einen der vorhergehenden Ansprüche einschließlich Anspruch 4, **dadurch gekennzeichnet, dass**
- zum Übergang aus der geschlossenen Stellung in die geöffnete Stellung das Bedienelement (4) eingedrückt wird, wodurch die Kochmuldenabdeckung (8) in die Kochmulde (7) abgesenkt wird und das Bedienelement (4) aus der Bedienoberfläche (2) hochgefahren wird.

9. Verfahren zum Betreiben eines Gaskochfelds (1) nach einem derAnsprüche 1 bis 7 schließlich Anspruch 4, insbesondere nach dem Verfahren gemäß Anspruch 8, **dadurch gekennzeichnet, dass**
- zum Übergang aus der geöffneten Stellung in die geschlossene Stellung das Bedienelement (4) eingedrückt wird, wodurch die Kochmuldenahdeckung (8) aus der Kochmulde (7) hochgefahren wird und das Bedienelement (4) in die Bedienoberfläche (2) eingefahren wird.

10. Verfahren nach einem der Ansprüche 8 oder 9, **dadurch gekennzeichnet, dass** das Bedienelement (4) in der geöffneten Stellung zur Gasregelung verwendet wird.

## Claims

1. Gas hob (1) comprising at least one gas cooking zone (3) having in each instance a gas burner (5) and at least one pan supporting element (6)
**characterised in that**
- the gas burner (5) and the pan supporting element (6) are arranged in a recessed hob (7) and wherein
- a hob cover (8) which can be recessed in the hob (7) is present,
- the hob cover (9) has recesses for leading through the gas burner (5) and the pan supporting element (6) and
- the hob (7) is assigned at least one control element (4), by means of which the hob cover (8) can be lowered and raised.

2. Gas hob (1) according to claim 1, **characterised in that** the hob cover (8)
- is recessed in an open position for operating the gas burner (5) and the pan supporting elements (6) and
- in a closed position closes flush with the edge (9) of the hob (7), the topside of the gas burner (5) and a topside of the at least one pan supporting element (6).

3. Gas hob (1) according to claim 2, **characterised in that** in the closed position the top sides of the hob cover (6), of the gas burner (5) and of the pan supporting element (6) essentially lie in a planar fashion relative to one another.

4. Gas hob (1) according to one of the preceding claims, **characterised in that** the gas hob (3) is assigned at least one control element (4) in each instance, which
- in the open position, protrudes from an associated control element lead-through (12) of a control surface (2) of the gas hob (1) and
- in the closed position closes a topside of the control element (4) flush with the associated control element lead-through (12).

5. Gas hob (1) according to claim 4, **characterised in that** it comprises a substantially planar surface in the closed state.

6. Gas hob (1) according to one of the preceding claims, **characterised in that** the hob cover (8) can be raised above the edge (9) of the hob (7) in a cleaning position and can in particular be removed.

7. Gas hob (1) according to one of the preceding claims, **characterised in that** the hob (1) is embodied as a functional kitchen block or as part of a functional kitchen block.

8. Method for operating a gas hob (1) according to one of the preceding claims including claim 4, **characterised in that**
- the control element (4) is pressed in order to transition from the closed position into the open position, as a result of which the hob cover (8) is recessed into the hob (7) and the control element (4) is raised out of the control surface (2).

9. Method for operating a gas hob (1) according to one of claims 1 to 7 including claim 4, in particular according to the method according to claim 8, **characterised in that**
- the control element (4) is pressed in order to transition from the open position into the closed position, as a result of which the hob cover (8) is raised out of the hob (7) and the control element (4) is retracted into the control surface (2).

10. Method according to one of claims 8 or 9, **characterised in that** the control element (4) is used for gas regulation in the open position.

## Revendications

1. Champ de cuisson à gaz (1), comprenant au moins une zone de cuisson à gaz (3) avec, à chaque fois, un brûleur à gaz (5) et au moins un élément de support de récipient (6), **caractérisé en ce que**
- le brûleur à gaz (5) et l'élément de support de récipient (6) sont situés dans une cuvette de cuisson (7) abaissée et
- un couvercle de cuvette de cuisson (8) pouvant être descendu est présent,
- le couvercle de cuvette de cuisson (8) est pourvu d'évidements permettant le passage du brûleur à gaz (5) et de l'élément de support de récipient (6) et
- au moins un élément de commande (4) permettant la descente et la montée du couvercle de cuvette de cuisson (8) est associé à la cuvette de cuisson (7).

2. Champ de cuisson à gaz (1) selon la revendication 1, **caractérisé en ce que** le couvercle de cuvette de cuisson (8)
- est descendu, dans une position ouverte, pour permettre le fonctionnement du brûleur à gaz (5) et des éléments de support de récipient (6) et
- dans une position fermée, affleure avec le bord (9) de la cuvette de cuisson (7), avec le côté supérieur du brûleur à gaz (5) et avec un côté supérieur de l'au moins un élément de support de récipient (6).

3. Champ de cuisson à gaz (1) selon la revendication 2, **caractérisé en ce que**, dans la position fermée, les côtés supérieurs du couvercle de cuvette de cuisson (8) du brûleur à gaz (5) et de l'élément de support de récipient (6) se trouvent essentiellement dans le même plan les uns par rapport aux autres.

4. Champ de cuisson à gaz (1) selon l'une des revendications précédentes, **caractérisé en ce qu'**au moins un élément de commande (4) est associé, à chaque fois, à la zone la zone de cuisson à gaz (3), lequel élément
- fait saillie, dans la position ouverte, à l'extérieur d'une traversée pour élément de commande correspondante (12) d'une surface de commande (2) du champ de cuisson à gaz (1) et,
- dans la position fermée, un côté supérieur de l'élément de commande (4) affleure avec la traversée pour élément de commande correspondante (12).

5. Champ de cuisson à gaz (1) selon la revendication 4, **caractérisé en ce qu'**il présente, lorsqu'il est fermé, une surface essentiellement plane.

6. Champ de cuisson à gaz (1) selon l'une des revendications précédentes, **caractérisé en ce que** le couvercle de cuvette de cuisson (8) peut, dans une position de nettoyage, être monté au-dessus du bord (9) de la cuvette de cuisson (7) et peut, notamment, être enlevé.

7. Champ de cuisson à gaz (1) selon l'une des revendications précédentes, **caractérisé en ce que** le champ de cuisson à gaz (1) est exécuté en tant que bloc fonctionnel de cuisine ou en tant que partie d'un bloc fonctionnel de cuisine.

8. Procédé pour faire fonctionner un champ de cuisson à gaz (1) selon l'une des revendications précédentes, y compris la revendication 4, **caractérisé en ce que**
- pour passer de la position fermée dans la position ouverte, on presse l'élément de commande (4), grâce à quoi le couvercle de cuve de cuisson (8) est descendu dans la cuvette de cuisson (7) et l'élément de commande (4) est remonté de la surface de commande (2).

9. Procédé pour faire fonctionner un champ de cuisson à gaz (1) selon l'une des revendications 1 à 7, y compris la revendication 4, notamment conforme au procédé selon la revendication 8, **caractérisé en ce que**
- pour passer de la position ouverte dans la position fermée, on presse l'élément de commande (4), grâce à quoi le couvercle de cuvette de cuisson (8) est remonté de la cuvette de cuisson (7) et l'élément de commande (4) est rentré dans la surface de commande (2).

10. Procédé selon l'une des revendications 8 ou 9, **caractérisé en ce que** l'élément de commande (4) est utilisé, dans la position ouverte, pour régler le gaz.
